# EUROPÄISCHE PATENTSCHRIFT

(11) **EP 2 210 051 B1**
(45) Veröffentlichungstag und Bekanntmachung des Hinweises auf die Patenterteilung: **11.05.2011**
(21) Anmeldenummer: 08848843.2
(22) Anmeldetag: 10.11.2008
(51) Int. Cl.: F25D 17/06

(54) **ELEKTRISCHER KÜHLSCHRANK**
ELECTRIC REFRIGERATOR
RÉFRIGÉRATEUR ÉLECTRIQUE

(30) Priorität: 12.11.2007 CN 200720044872 U
(43) Veröffentlichungstag der Anmeldung: 28.07.2010
(73) Patentinhaber: BSH Bosch und Siemens Hausgeräte GmbH, 81739 München (DE)
(72) Erfinder: BAI, Yufa, Chuzhou Anhui 239016 (CN); GUO, Yunzhen, Chuzhou Anhui 239016 (CN); RUPP, Alexander, Chuzhou Anhui 239016 (CN)
(86) Internationale Anmeldenummer: PCT/EP2008/065229
(87) Internationale Veröffentlichungsnummer: WO 2009/062911

(56) Entgegenhaltungen:
- EP-A- 0 651 216
- GB-A- 2 201 500
- JP-A- 2002 115 963
- US-A1- 2007 157 646

## Beschreibung

### [Technologisches Gebiet]

Diese Erfindung erstreckt sich auf einen elektrischen Kühlschrank und bezieht sich insbesondere auf das Luftkanalsystem eines elektrischen Kühlschranks.

### [Technologischer Hintergrund]

Elektrische Kühlschränke, insbesondere elektrische Haushaltskühlschränke, die ein Blasluftkühlsystem verwenden, sind auf der Rückwand des Kühllagerraums und des Gefrierraums des Kühlschranks in der Regel mit einem Luftkanalsystem ausgestattet. Dieses Luftkanalsystem umfasst eine Luftkanaldeckplatte, die auf der hinteren Wärmeisolationswand von Kühllagerraum oder. Gefrierraum montiert ist, einen Verdampfer, der im Zwischenraum zwischen Luftkanaldeckplatte und Wärmeisolationswand angebracht ist, sowie einen Ventilator, der am oberen oder unteren Ende des Verdampfers angebracht ist. Auf der Luftkanalabdeckplatte werden einige Öffnungen angebracht. Das Rotieren des Ventilators führt dazu, dass der durch den Verdampfer gekühlte Luftstrom aus diesen Öffnungen in den Kühllagerraum oder Gefrierraum geführt wird, womit die Kühlung der darin gelagerten Gegenstände realisiert wird.

Der US-Patentantrag US2006/0070395 A1 offenbart einen herkömmlichen elektrischen Kühlschrank mit einem Luftkanalsystem. Im Luftkanalsystem dieses Kühlschranks ist der Ventilator senkrecht oberhalb des Verdampfers angeordnet. Aufgrund des recht großen Volumens des Ventilators ist der Motorteil des Ventilators in die Wärmeisolationswand eingebettet, wodurch sich die Dicke der Wärmeisolationsschicht an dieser Stelle verringert, was sich ungünstig auf das Halten der Temperatur des Kühllagerraums im Kühlschrank auswirkt. Der US-Patentantrag US2007/0157646 A1 der einen Kühlschrank mit sämtlichen Merkmalen des Oberbegriffs des Anspruchs 1 zeigt, offenbart einen weiteren verbesserten elektrischen Kühlschrank mit einem Luftkanalsystem. Der Ventilator im Luftkanalsystem dieses Kühlschranks wurde dergestalt verändert, dass er waagerecht oberhalb des

Verdampfers angebracht ist. Auf diese Weise wurde der Nachteil des Ventilators in US2006/0070395 A1 überwunden. Der gemeinsame Nachteil dieser beiden amerikanischen Patentanträge besteht jedoch in Folgendem: Die Öffnungen auf der Luftkanalabdeckplatte sind senkrecht zu den Luftkanälen angebracht, was dazu führt, das der kalte Luftstrom in senkrechter Richtung zur Tür des Kühllagerraums hinausgeführt wird. Wenn sich die Tür des Kühllagerraums in geöffneter Stellung befindet, wird der kalte Luftstrom direkt vom Inneren des Kühllagerraums nach außerhalb des Kühllagerraums geblasen, wodurch sich die Energieverluste des Kühllagerraums erhöhen.

Die Offenlegungsschrift GB 2 201 500 A zeigt einen Kühlschrank mit einem Verdampferraum, in welchem ein Verdampfer angeordnet ist. Oberhalb des Verdampfers ist ein senkrecht zu dem Verdampfer angebrachter Ventilator gebildet, welcher kühle Luft in den Innenraum des Kühlschranks bläst.

Die Offenlegungsschrift JP 2002 115963 A zeigt einen Kühlschrank mit einem Eisfach, einem Gemüsefach und einem Gefrierfach, welche wie eine Schublade aus dem Kühlschrank herausgezogen werden können.

Die Offenlegungsschrift EP 0 651 216 A1 zeigt einen Haushaltskühlschrank bestehend aus einem wärmeisolierenden, einen Kühlraum einfassenden Gehäuse.

### [Inhalt der Erfindung]

Das Ziel dieser Erfindung besteht darin, einen elektrischen Kühlschrank bereitzustellen, der über ein Luftkanalsystem verfügt, mit dem die Energieeffizienz erhöht werden kann.

Zur Realisierung des genannten Ziels der Erfindung umfasst ein elektrischer Kühlschrank einer Ausführungsweise dieser Erfindung einen Schrankkörper mit einem inneren Aufnahmeraum, eine beweglich mit dem Schrankkörper verbundene Tür zum Verschließen dieses inneren Aufnahmeraums sowie ein auf der Wärmeisolationsrückwand des Schrankkörpers angebrachtes Luftkanalsystem, wobei dieses Luftkanalsystem eine Luftkanalabdeckplatte mit Luftaustrittsöffnungen, einen zwischen Luftkanalabdeckplatte und Wärmeisolationsrückwand angebrachten Verdampfer sowie einen Ventilator umfasst. Dabei ist der Ventilator waagerecht oberhalb des Verdampfers angebracht. Die Luftaustrittsöffnungen auf der Luftkanalabdeckplatte sind schräg angebracht. Der vom Ventilator bewirkte Luftstrom bläst mit einem Winkel schräg zur Luftkanalabdeckplatte nach oben oder nach unten in den inneren Aufnahmeraum.

Als eine weitere Verbesserung dieser Erfindung handelt es sich bei dem beschriebenen inneren Aufnahmeraum um den Kühllagerraum oder den Gefrierraum des elektrischen Kühlschranks, wobei die beschriebene Luftkanalabdeckplatte auf der Wärmeisolationsrückwand von Kühllagerraum oder Gefrierraum angebracht ist und einen unteren halben Teil mit relativ breitem Zwischenraum zur Wärmeisolationsrückwand sowie einen oberen halben Teil mit relativ schmalem Zwischenraum zur Wärmeisolationsrückwand umfasst.

Als eine weitere Verbesserung dieser Erfindung sind der beschriebene Verdampfer und der Ventilator zwischen dem unteren halben Teil der Luftkanalabdeckplatte und der Wärmeisolationsrückwand angebracht und die beschriebenen schräg angebrachten Luftaustrittsöffnungen auf dem oberen halben Teil der Luftkanalabdeckplatte angebracht.

Als eine weitere Verbesserung dieser Erfindung verfügt der obere Teil der Luftkanalabdeckplatte im Gefrierraum über nach oben gerichtete Luftaustrittsöffnungen, wobei der aus diesen Luftaustrittsöffnungen geblasene Luftstrom in die automatische Eismaschine des Gefrierraums geführt wird.

Als eine weitere Verbesserung dieser Erfindung verfügen die beschriebenen Luftaustrittsöffnungen auf der Luftkanalabdeckplatte über an der Öffnung nach innen schräge Zungenteile, wodurch nach oben schräge Luftaustrittsöffnungen gebildet werden.

Als eine weitere Verbesserung dieser Erfindung verfügen die beschriebenen Luftaustrittsöffnungen auf der Luftkanalabdeckplatte über an der Öffnung nach außen schräge Zungenteile, wodurch nach unten schräge Luftaustrittsöffnungen gebildet werden.

Der Nutzeffekt dieser Erfindung besteht darin, dass schräge Luftaustrittsöffnungen verwendet werden, womit verhindert wird, dass der Luftstrom direkt nach außerhalb der Tür des Kühlschranks geblasen wird, wodurch Energieverluste verringert werden.

### [Kurze Erläuterung der Abbildungen]

Abbildung 1 zeigt ein dreidimensionales Schema eines elektrischen Kühlschranks dieser Erfindung.

Abbildung 2 zeigt eine schematische Darstellung des Luftkanalsystems des Kühllagerraums des Kühlschranks aus Abbildung 1.

Abbildung 3 zeigt eine schematische Darstellung des Luftkanalsystems des Gefrierraums des Kühlschranks aus Abbildung 1.

### [Konkrete Ausführungsweise]

Wie in Abbildung 1 dargestellt, umfasst ein elektrischer Kühlschrank einer Ausführungsweise dieser Erfindung einen Schrankkörper 1, der von einem wärmeisolierten Gehäuse gebildet wird, wobei dieser Schrankkörper über einen Kühllagerraum 2 (siehe Abb. 2) und einen Gefrierraum 3 (siehe Abb. 3), die nebeneinander angeordnet sind, verfügt. Der Kühllagerraum 2 und der Gefrierraum 3 bilden gemeinsam den inneren Aufnahmeraum des Schrankkörpers 1. Am Kühllagerraum 2 befindet sich eine Kühllagerraumtür 4 zum Verschließen des Kühllagerraums 2. Am Gefrierraum befindet sich eine Gefrierraumtür 5 zum Verschließen des Gefrierraums 3. Auf der Gefrierraumtür 5 befindet sich im Gefrierraum die Wasser- und Eisausgabeöffnung 50. Die von der automatischen Eismaschine produzierten Eisstückchen können durch diese Wasser- und Eisausgabeöffnung 50 ausgegeben werden.

Wie in Abbildung 2 dargestellt, verfügt der Kühllagerraum 2 über eine aus Wärmeisolationsmaterial gebildete Wärmeisolationsrückwand 10. Auf der Wärmeisolationsrückwand 10 ist das Luftkanalsystem des Kühllagerraums angebracht. Dieses Luftkanalsystem umfasst die Luftkanalabdeckplatte 60, den Verdampfer 63 des Kühllagerraums sowie den Ventilator 64 des Kühllagerraums. Zwischen der Luftkanalabdeckplatte 60 und der Wärmeisolationsrückwand befindet sich ein bestimmter Zwischenraum. Die Luftkanalabdeckplatte umfasst einen unteren halben Teil 61 mit relativ großem Zwischenabstand zur Wärmeisolationsrückwand und einen oberen halben Teil 62 mit relativ geringem Zwischenabstand zur Wärmeisolationsrückwand. Die Gestaltung des unteren halben Teils 61 mit einem relativ großen Zwischenraum dient dazu, ausreichenden Raum für die Aufnahme des Verdampfers 63 des Kühllagerraums zur Verfügung zu haben. Die Gestaltung des oberen halben Teils 62 mit einem relativ geringen Zwischenraum ermöglicht es zum einen, den Kühllagerraum mit größerem nutzbaren Raum zu versehen, und zum anderen, den vom Ventilator 64 des Kühllagerraums angetriebenen Luftstrom noch konzentrierter im relativ kleinen Zwischenraum strömen zu lassen. Der Ventilator 64 ist waagerecht oberhalb des Verdampfers 63 des Kühllagerraums angebracht. Der waagerecht angebrachte Ventilator ermöglicht es dem Luftstrom, ohne dass er abprallen muss, durch den Verdampfer 63 des Kühllageraums angesaugt und direkt zum oberen halben Teil 62 der Luftkanalabdeckplatte 60 geblasen zu werden. Auf dem oberen halben Teil 62 der Luftkanalabdeckplatte 60 befinden sich zum Kühllagerraum 2 gerichtete Luftaustrittsöffnungen 620. Die Luftaustrittsöffnungen 620 sind mit einem schrägen Zungenteil 622 versehen. Das Zungenteil 622 ist relativ zur Luftkanalabdeckplatte 60 nach innen gebogen. Dadurch bildet sich an den Stellen der Luftaustrittsöffnungen 620 ein nach oben schräger Winkel. Der von den Luftaustrittsöffnungen 620 ausgeblasene Luftstrom bläst nach Durchlaufen der Führung des Zungenteils 622 in nach oben schräger Richtung in den Kühllagerraum 2.

Im Kühllagerraum 2 sind einige Ablageschalen 20 sowie ein Schubfach 22 angebracht. Der aus den Luftaustrittsöffnungen 620 schräg ausgeblasene Luftstrom stößt auf die Decke sowie die Ablageschalen 20 und das Schubfach 22 des Kühllagerraums und prallt dann ab. Wenn sich die Kühllagerraumtür 4 in geschlossenem Zustand befindet, wird sich der Luftstrom entlang der Richtung der Tür nach unten bewegen und zuletzt durch die Rückluftöffnung 610 auf dem unteren halben Teil der Luftkanalabdeckplatte 60 in den Verdampfer 63 des Kühllagerraums zurückströmen. Wenn sich die Kühllagerraumtür 4 in geöffnetem Zustand befindet, wird der Luftstrom nicht direkt nach außerhalb der Tür strömen, da die Strömungsrichtung des Luftstroms im Kühllagerraum 2 nicht direkt auf die Kühllagerraumtür 4 gerichtet ist, wodurch sich die Energieverluste verringem.

Wie in Abbildung 3 dargestellt, ähnelt der Aufbau des Luftkanalsystems des Gefrierraums 3 dem Aufbau des Luftkanalsystems des Kühllagerraums 2 in Abbildung 2. Der Unterschied besteht in Folgendem: Da der Oberteil des Gefrierraums 3 mit einer automatischen Eismaschine 24 ausgestattet ist, ist am oberen Ende des oberen halben Teils 72 der Luftkanalabdeckplatte 70 eine nach oben gerichtete Luftaustrittsöffnung 724 angebracht. Der Luftstrom, der diese Luftaustrittsöffnung 724 durchläuft, kann in die automatische Eismaschine 24 geführt und speziell zur Bereitung von Eisstückchen verwendet werden.

Vorstehend handelt.es sich um eine relativ optimale Ausführungsweise dieser Erfindung. Allgemeines technisches Personal aus diesem Gebiet kann auch auf der Grundlage konkreter Erfordernisse ohne den Aufwand schöpferischer Arbeit die vorstehende Ausführungsweise in geeigneter Weise anpassen. Zum Beispiel kann der schräg nach oben gerichtete Luftstrom, der von den Zungenteilen der Luftaustrittsöffnungen auf der Luftkanalabdeckplatte dieser Ausführungsweise nach innen schräg hinausgeführt wird, auch dergestalt angepasst werden, dass die Zungenteile den schräg nach unten gerichteten Luftstrom schräg hinausführen, sofern die Wirkung erreicht wird, dass der Luftstrom schräg hinausgeblasen wird. Zusammenfassend kann festgestellt werden, dass diese geeigneten Anpassungen innerhalb des Schutzbereichs der Ansprüche dieses Gebrauchsmusters liegen sollen.

## Patentansprüche

1. Elektrischer Kühlschrank, einschließlich eines Schrankkörpers (1), der über einen inneren Aufnahmeraum (2,3) verfügt, einer Tür (4,5), die beweglich mit dem Schrankkörper verbunden ist und dem Verschließen dieses inneren Aufnahmeraums dient, sowie eines Luftkanalsystems, das auf der Wärmeisolationsrückwand (10) angebracht ist, wobei dieses Luftkanalsystem eine Abdeckplatte (60) mit Luftaustrittsöffnungen (620), einen zwischen der Luftkanalabdeckplatte und der Wärmeisolationsrückwand angebrachten Verdampfe (63), sowie einen Ventilator (64) umfasst wobei der Ventilator waagerecht oberhalb des Verdampfers angebracht ist, **dadurch gekennzeichnet, dass** die Luftaustrittsöffnungen auf der Luftkanalabdeckplatte schräg angebracht sind und der vom Ventilator bewirkte Luftstrom mit einem Winkel schräg zur Luftkanalabdeckplatte nach oben oder nach unten in den inneren Aufnahmeraum geblasen wird.

2. Elektrischer Kühlschrank gemäß Anspruch 1, **dadurch gekennzeichnet, dass** es sich bei dem beschriebenen inneren Aufnahmeraum um den Kühllagerraum oder den Gefrierraum des Kühlschranks handelt, wobei die beschriebene Luftkanalabdeckplatte auf der Wärmeisolationsrückwand von Kühllagerraum oder Gefrierraum angebracht ist und einen unteren halben Teil mit relativ breitem Zwischenraum zur Wärmeisolationsrückwand sowie einen oberen halben Teil mit relativ schmalem Zwischenraum zur Wärmeisolationsrückwand umfasst.

3. Elektrischer Kühlschrank gemäß Anspruch 2, **dadurch gekennzeichnet, dass** der beschriebene Verdampfer und der Ventilator zwischen dem unteren halben Teil der Luftkanalabdeckplatte und der Wärmeisolationsrückwand angebracht sind und die beschriebenen schräg angebrachten Luftaustrittsöffnungen auf dem oberen halben Teil der Luftkanalabdeckplatte angebracht sind.

4. Elektrischer Kühlschrank gemäß Anspruch 3, **dadurch gekennzeichnet, dass** der obere Teil der Luftkanalabdeckplatte im Gefrierraum über nach oben gerichtete Luftaustrittsöffnungen verfügt und der von diesen Luftaustrittsöffnungen ausgeblasene Luftstrom in die automatische Eismaschine des Gefrierraums geführt wird.

5. Elektrischer Kühlschrank gemäß einem beliebigen der vorstehenden Ansprüche, **dadurch gekennzeichnet, dass** die beschriebenen Luftaustrittsöffnungen auf der Luftkanalabdeckplatte über an der Öffnung nach innen schräge Zungenteile verfügen, wodurch nach oben schräge Luftaustrittsöffnungen gebildet werden.

6. Elektrischer Kühlschrank gemäß der Ansprüche 1 bis 4, **dadurch gekennzeichnet, dass** die beschriebenen Luftaustrittsöffnungen auf der Luftkanalabdeckplatte über an der Öffnung nach außen schräge Zungenteile verfügen, wodurch nach unten schräge Luftaustrittsöffnungen gebildet werden.

## Claims

1. Electric refrigerator, including a cabinet body (1) which has an inner receiving space (2, 3), a door (4, 5) movably connected with the cabinet body and serving for closing this inner receiving space, and an air channel system mounted on the thermal insulation rear wall (10), wherein this air channel system comprises a cover plate (60) with air outlet openings (620), an evaporator (63) mounted between the air channel cover plate and the thermal insulation rear wall, and a fan (64), wherein the fan is mounted horizontally above the evaporator, **characterised in that** the air outlet openings are formed at an inclination on the air channel cover plate and the air flow produced by the fan is blown at an angle obliquely with respect to the air channel cover plate upwardly or downwardly into the inner receiving space.

2. Electric refrigerator according to claim 1, **characterised in that** the described inner receiving space is the cooling storage chamber or the freezing chamber of the refrigerator, wherein the described air channel cover plate is mounted on the thermal insulation rear wall of the cooling storage chamber or freezing chamber and comprises a lower half part with a relatively wide intermediate space with respect to the thermal insulation rear wall and an upper half part with a relatively narrow intermediate space with respect to the thermal insulation rear wall.

3. Electric refrigerator according to claim 2, **characterised in that** the described evaporator and the fan are mounted between the lower half part of the air channel cover plate and the thermal insulation rear wall and the described obliquely formed air outlet openings are formed on the upper half part of the air channel cover plate.

4. Electric refrigerator according to claim 3, **characterised in that** the upper part of the air channel cover plate has upwardly directed air outlet openings in the freezing chamber and the air flow blown out of these air outlet openings is guided into the automatic icemaker of the freezing chamber.

5. Electric refrigerator according to any one of the preceding claims, **characterised in that** the described air outlet openings have, on the air channel cover plate, tongue parts inclined inwardly at the opening, whereby upwardly inclined air outlet openings are formed.

6. Electric refrigerator according to claims 1 to 4, **characterised in that** the air outlet openings have, on the air channel cover plate, tongue parts inclined outwardly at the opening, whereby downwardly inclined air outlet openings are formed.

## Revendications

1. Réfrigérateur électrique, comprenant un corps d'appareil (1) pourvu d'un espace de rangement intérieur (2, 3), une porte (4, 5) reliée de manière mobile au corps d'appareil et servant à fermer cet espace de rangement intérieur, ainsi qu'un système de conduit d'air monté sur la paroi arrière calorifugée (10), ledit système de conduit d'air comprenant un panneau de recouvrement (60) doté d'orifices de sortie d'air (620), un évaporateur (63) monté entre le panneau de recouvrement du conduit d'air et la paroi arrière calorifugée, ainsi qu'un ventilateur (64), ledit ventilateur étant montée horizontalement au-dessus de l'évaporateur, **caractérisé en ce que** les orifices de sortie d'air sur le panneau de recouvrement du conduit d'air sont montés obliquement et le flux d'air produit par le ventilateur est soufflé avec un angle de manière oblique par rapport au panneau de recouvrement du conduit d'air vers le haut ou vers le bas dans l'espace de rangement intérieur.

2. Réfrigérateur électrique selon la revendication 1, **caractérisé en ce que** ledit espace de rangement intérieur est l'espace réfrigérateur ou l'espace congélateur du réfrigérateur, ledit panneau de recouvrement du conduit d'air étant monté sur la paroi arrière calorifugée de l'espace réfrigérateur ou de l'espace congélateur et comprenant une moitié inférieure séparée de la paroi arrière calorifugée par un espace relativement large, et une moitié supérieure séparée de la paroi arrière calorifugée par un espace relativement étroit.

3. Réfrigérateur électrique selon la revendication 2, **caractérisé en ce que** ledit évaporateur et ledit ventilateur sont montés entre la moitié inférieure du panneau de recouvrement du conduit d'air et la paroi arrière calorifugée et lesdits orifices de sortie montés obliquement sont montés sur la moitié supérieure du panneau de recouvrement du conduit d'air.

4. Réfrigérateur électrique selon la revendication 3, **caractérisé en ce que** la partie supérieure du panneau de recouvrement du conduit d'air, dans l'espace congélateur, est pourvue d'orifices de sortie d'air orientés vers le haut et le flux d'air sortant par ces orifices est conduit dans la machine à glace de l'espace congélateur.

5. Réfrigérateur électrique selon l'une quelconque des revendications précédentes, **caractérisé en ce que** lesdits orifices de sortie d'air sur le panneau de recouvrement du conduit d'air sont pourvus de parties de languette obliques vers l'intérieur au niveau de l'orifice, formant ainsi des orifices de sortie d'air obliques vers le haut.

6. Réfrigérateur électrique selon les revendications 1 à 4, **caractérisé en ce que** lesdits orifices de sortie d'air sur le panneau de recouvrement du conduit d'air sont pourvus de parties de languette obliques vers l'extérieur au niveau de l'orifice, formant ainsi des orifices de sortie d'air obliques vers le bas.
